# EUROPÄISCHE PATENTSCHRIFT

(11) **EP 1 902 649 B1**
(45) Veröffentlichungstag und Bekanntmachung des Hinweises auf die Patenterteilung: **19.05.2010**
(21) Anmeldenummer: 06121045.6
(22) Anmeldetag: 21.09.2006
(51) Int. Cl.: A47C 23/06

(54) **Lagereinrichtung mit Lagerelementen für die Halterung von Stützlatten an den Längsträgern einer Untermatratze eines Bettes**
Bearing arrangement having bearing elements for supporting slats on the bed base longitudinal supports
Dispositif de support avec eléménts de support pour le soutien de lattes sur les longerons d'un sommier

(43) Veröffentlichungstag der Anmeldung: 26.03.2008
(73) Patentinhaber: Recticel Bedding (Schweiz) AG, 6233 Büron (CH)
(72) Erfinder: Weiss, Martin, 79541, Lörrach (DE)
(74) Vertreter: BOVARD AG

(56) Entgegenhaltungen:
- EP-A1- 0 252 217
- DE-U1- 20 000 477
- DE-U1- 29 822 020
- DE-U1-202004 015 672
- DE-U1-202005 013 019

## Beschreibung

Die vorliegende Erfindung bezieht sich auf eine Lagereinrichtung mit Lagerelementen für die Halterung von Stützlatten an den Längsträgern einer Untermatratze eines Bettes, bei welcher jedes Lagerelement Taschen für die Aufnahme der Endbereiche der Stützlatten, die quer zu den Längsträgern ausgerichtet sind, ein Brückenelement, das elastisch ist und dessen beide Enden als Gelenke ausgebildet sind, welche auf Zapfen aufgesteckt sind, die am Längsträger befestigbar sind, und Federelemente, mittels welchen die Taschen und das Brückenelement federnd miteinander verbunden sind, umfasst.

Derartige Lagerelemente sind bekannt. Mit diesen Lagerelementen soll eine Halterung von Stützlatten, auf welche eine Matratze aufgelegt wird, an den Längsträgern einer Untermatratze eines Bettes erreicht werden, die einer auf der Matratze liegenden Person einen möglichst optimalen Liegekomfort bietet: Dies wird dann erreicht, wenn die Abstützung des Körpers insbesondere im Rücken-Gesäss-Bereich möglichst gleichmässig erfolgt und somit keine Druckstellen entstehen. Dieser Effekt kann dadurch erhalten werden, indem die Lagerelemente zur Halterung der Stützlatten derart ausgebildet sind, dass diese bei starker Belastung progressiv einfedern und das benachbarte, weniger belastete Lagerelement mit den entsprechenden Stützlatten einen Gegendruck erzeugen können.

Eine bekannte Lösung, mit welcher dieser Effekt erreicht wird, weist einen mit einem gelartigen Medium gefüllten, flexiblen Schlauch auf, der auf die Längsträger der Untermatratze aufgelegt ist. Auf diesem Schlauch sind dann die Lagerelemente abgestützt. Bei starker Belastung eines Lagerelementes wird bewirkt, dass in diesem Bereich der Schlauch zusammengepresst wird, das gelartige Medium wird in diesem Bereich verdrängt. Dies hat zur Folge, dass benachbarte, weniger belastete Lagerelemente durch die Ausdehnung des Schlauches angehoben werden und einen Gegendruck erzeugen können. Dadurch wird eine gleichmässige Abstützung eines Körpers einer auf dem Bett liegenden Person erreicht.

Zur Ausführung dieser Lösung müssen Materialien gefunden werden, die über lange Zeit eine Konsistenz aufweisen, die sich in keiner Weise verändert. Zudem besteht das Risiko, dass der Schlauch undicht wird und die gelartige Flüssigkeit auslaufen könnte. Ferner ist der Einsatz dieser Lösung nicht geeignet bei Untermatratzen, dessen Kopfteil, Rückenauflageteil, Oberschenkelauflageteil und Fussteil verstellbar sind. Insbesondere bei den Übergangsbereichen dieser verstellbaren Teile, die beim Verstellen Längsverschiebungen erfahren, damit die aufliegende Matratze nicht gequetscht wird, ist eine geeignete Schlauchführung praktisch unmöglich.

Aus der DE 20 2004 015672 U1 ist eine Lagereinrichtung mit Lagerelementen bekannt, bei welchen Gleitschuhe auf einer durchgehenden Gleitschiene angeordnet sind, wobei zwischen den Gleitschuhen zweier benachbarter Lagerelemente Federelemente eingesetzt sind. Bei verstellbaren Untermatratzen, bei welchen Kopfteil, Rückenauflageteil, Oberschenkelauflageteil und Fussteil verstellbar sind, muss die Gleitschiene in den Übergangsbereichen unterbrochen werden, wodurch die Interaktivität zwischen den Lagerelementen in diesen Bereichen nicht erreichbar ist.

Die Aufgabe der Erfindung besteht somit darin, eine Lagereinrichtung mit Lagerelementen für die Halterung von Stützlatten an den Längsträgern einer Untermatratze eines Bettes zu schaffen, welches einen einfachen Aufbau aufweist, die gewünschte Unterstützungsart erfüllen kann und welches auch bei verstellbaren Untermatratzen einsetzbar ist.

Erfindungsgemäss erfolgt die Lösung dieser Aufgabe dadurch, dass mindestens einem Teil der über dem jeweiligen Längsträger verteilt angeordneten Brückenelemente jeweils eine Führungsschiene zugeordnet ist, welche am jeweiligen Längsträger befestigbar ist, auf welcher Führungsschiene Gleitschuhe in Längsrichtung des Längsträgers verschiebbar gelagert sind und an jedem Gleitschuh jeweils ein Zapfen angebracht ist, auf welchen das Brückenelement, das eine gegen die Stützlatte gerichtete Wölbung aufweist, aufgesteckt ist, und die dem Brückenelement in Längsrichtung abgewandte Stirnseite eines Gleitschuhs an der entsprechenden Stirnseite des Gleitschuhs des benachbarten Brückenelements zur Anlage kommt.

Mit dieser erfindungsgemässen Lösung wird erreicht, dass die Brücke eines Lagerelements, wenn dieses Lagerelement über die Stützlatten stark belastet wird, sich durch elastische Verformung absenkt, wodurch die beiden Lagerpunkte und demzufolge die beiden Gleitschuhe, an welchen diese Brücke gehalten list, auseinander gedrückt werden. Die Stirnseiten dieser Gleitschuhe stossen dann an die Stirnseiten der entsprechenden Gleitschuhe der benachbarten Lagerelemente, was zur Folge hat, wenn diese Lagerelemente weniger belastet sind, dass die Brücken zusammengedrückt und somit angehoben werden, wodurch an diesen benachbarten Lagerelementen ein Gegendruck über die Stützlatten auf die Matratze erzeugt wird, wodurch der gewünschte Effekt, nämlich dass der Liegekomfort verbessert werden kann, erreicht wird.

Die Führungsschienen können den Brückenelementen zugeordnet werden, die in einem mittleren Bereich des jeweiligen Längsträgers befestigbar sind. Dies bedeutet, dass im Kopfteil und im Fussteil der Untermatratze die Brückenelemente auf fest am Längsträger angebrachte Zapfen aufgesteckt werden können, da in diesen Bereichen die Belastung sehr gering ist und somit ein entsprechender Lastausgleich nicht erforderlich ist.

In vorteilhafter Weise sind an den beiden Längsrandbereichen der Führungsschienen Führungsrippen angebracht, wodurch diese in einfacher Weise hergestellt werden können.

In vorteilhafter Weise sind an den Gleitschuhen Führungsrillen angebracht, deren Ränder die Führungsrippen der Führungsschienen umgreifen. Dadurch können auch diese Gleitschuhe in einfacher Weise hergestellt werden, wobei zwischen Gleitschuhen und Führungsschienen eine optimale Führung und ein optimales Gleitverhalten erreichbar ist.

Eine weitere vorteilhafte Ausgestaltung der Erfindung besteht darin, dass die Führungsschienen mit Bolzen ausgestaltet sind, mittels welchen diese Führungsschienen am jeweiligen Längsträger befestigbar sind. Dadurch wird in bekannter Weise ein einfacher Befestigungsvorgang der Führungsschienen an den Längsträgern erreicht, wobei die Fixierung optimal ist.

In vorteilhafter Weise sind die Stirnseiten der Gleitschuhe, welche mit der entsprechenden Stirnseite der benachbarten Gleitschuhe zur Anlage kommen, jeweils mit einer Abrundung versehen. Dadurch erfolgt zwischen den beiden zur Anlage kommenden Gleitschuhen ein optimaler Kontakt.

Eine weitere vorteilhafte Ausgestaltung der Erfindung besteht darin, dass jeder Gleitschuh mit einem Schnapphaken ausgestattet ist, während jede Führungsschiene mit Anschlägen ausgestattet ist, in welche die Schnapphaken einrastbar sind. Einerseits lassen sich die Gleitschuhe dadurch beim Montagevorgang in einfacher Weise auf die Führungsschienen aufschieben, andererseits ist gewährleistet, dass im Betrieb die Gleitschuhe nicht von den Führungsschienen gleiten können.

In vorteilhafter Weise ist der an den Gleitschuhen angebrachte Zapfen an dem Gleitschuh abgewandten Endbereich mit einer Bohrung versehen, deren Wandung einen Schlitz aufweist, und ist am äusseren Rand ein Kragen angeformt. Dadurch lassen sich die Brückenelemente der Lagerelemente beim Montagevorgang ebenfalls in einfacher Weise auf die Zapfen aufstecken, wobei diese dann durch den vorstehenden Kragen auf dem Zapfen gehalten werden.

In vorteilhafter Weise ist jedes Lagerelement aus einem dauerelastischen Kunststoff hergestellt, wodurch einerseits eine einfache Herstellung erreicht werden kann und andererseits die erforderliche Elastizität während der Einsatzzeit gewährleistet ist.

Ausführungsformen der vorliegenden Erfindung werden nachfolgend anhand der beiliegenden Zeichnung beispielhaft näher erläutert.

Es zeigt:
Fig. 1 in räumlicher Darstellung eine Teilansicht einer Untermatratze, an welcher die erfindungsgemässen Lagerelemente angebracht sind;
Fig. 2 eine Seitenansicht auf die Untermatratze gemäss Fig. 1 mit den daran angebrachten erfindungsgemässen Lagerelementen;
Fig. 3 in räumlicher Darstellung der Aufbau eines erfindungsgemässen Lagerelementes, wobei die einzelnen Teile separat dargestellt sind;
Fig. 4 in räumlicher Darstellung eine Ansicht auf das erfindungsgemässe Lagerelement gemäss Fig. 3, von der gegenüberliegenden Seite aus gesehen;
Fig. 5 in räumlicher Darstellung das erfindungsgemässe Lagerelement in montiertem Zustand;
Fig. 6 eine Ansicht auf am Längsträger angeordnete Lagerelemente, welche unterschiedliche Belastungen aufweisen;
Fig. 7 die Situation gemäss Fig. 6 räumlich dargestellt;
Fig. 8 eine Teilansicht auf die Untermatratze mit darauf angeordneten erfindungsgemässen Lagerelementen, wobei Rückenauflageteil und Oberschenkelauflageteil hochgefahren sind.

In den Fig. 1 und 2 ist jeweils die Untermatratze 1 eines Bettes dargestellt, das mit querverlaufenden Stützlatten 2 ausgestattet ist, die an Längsträgern 3 der Untermatratze 1 über Lagerelemente 4 federnd gehalten sind. Im hier dargestellten Beispiel ist der Längsträger 3 unterteilt, so dass ein Kopfteil 5, ein Rückenauflageteil 6, ein Oberschenkelauflageteil 7 und ein Fussteil 8 gebildet sind. Diese Teile sind in bekannter Weise verstellbar, so dass diese von einer voll gestreckten Position in die in den Figuren 1 und 2 dargestellte Sitzposition verstellt werden können. Die Längsträger 3 und die Lagerelemente 4 sind jeweils in identischer Weise beidseits des Bettes angebracht, jeweils einander gegenüberliegende Lagerelemente 4 halten die Stützlatten 2.

Wie aus den Fig. 3 bis 5 ersichtlich ist, weist das erfindungsgemässe Lagerelement 4 ein Brückenelement 9 auf, das elastisch ist. Die beiden Enden dieses Brückeelementes 9 sind als Gelenke 10 ausgebildet. Auf das Brückenelement 9 sind Federelemente 11 aufgesetzt, welche ihrerseits mit Taschen 12 verbunden sind, in welche in bekannter Weise die Endbereiche der Stützlatten 2 eingesteckt und gehalten werden können.

Jedem Brückenelement 9 ist eine Führungsschiene 13 zugeordnet, die am jeweiligen Längsträger 3 befestigt werden kann. Hierzu weist diese Führungsschiene 13 Bolzen 14 auf, die zum Befestigen der Führungsschiene am jeweiligen Längsträger 3 in bekannter Weise in am Längsträger 3 angebrachte Bohrungen eingepresst werden, und durch die strukturierte Oberfläche der Bolzen 14 darin gehalten werden.

Die Führungsschiene 13 ist an den beiden Längsrandbereichen jeweils mit einer Führungsrippe 15 versehen.

Jeder Führungsschiene sind zwei Gleitschuhe 16 zugeordnet, die auf die Führungsschiene aufsteckbar und in Längsrichtung der Führungsschiene 13 und somit des Längsträgers 3 verschiebbar gelagert sind. Hierzu ist jeder Gleitschuh 16 am oberen und unteren Rand mit jeweils einer Führungsrille 17 versehen, deren Ränder 18 im aufgesetzten Zustand des Gleitschuhs 16 auf die Führungsschiene 13 die jeweilige Führungsrippe 15 der entsprechenden Führungsschiene 13 umgreifen. Dies ist insbesondere in Fig. 5 ersichtlich. Jeder Gleitschuh 16 ist mit einem Zapfen 19 versehen, auf welchen jeweils ein Gelenk 10 des Brückenelements 9 aufgesteckt werden kann, wodurch das Brückenelement 9 über das Gelenk 10 schwenkbar auf dem Zapfen 19 des Gleitschuhs 16 gehalten ist.

Die beiden Gleitschuhe 16 werden von der Seite her auf die Führungsschiene 13 aufgeschoben, so dass Führungsrillen 17 der Gleitschuhe 16 und Führungsrippen 15 der Führungsschiene 13 in Eingriff kommen. Jeder Gleitschuh 16 ist mit einem Schnapphaken 20 ausgestattet, welcher im aufgesetzten Zustand des Gleitschuhs 16 auf die Führungsschiene 13 in eine an der Führungsschiene 13 angebrachte Ausnehmung 21 einrastet, deren Begrenzung 22 als Anschlag für den Schnapphaken 20 dient, wodurch vermieden werden kann, dass die einmal auf die Führungsschiene 13 aufgesetzten Gleitschuhe 16 wieder von dieser gleiten können. Die der Führungsschiene 13 abgewandte Stirnseite 23 der Gleitschuhe ist jeweils mit einer Abrundung 24 versehen, deren Funktion später noch beschrieben wird.

Wie insbesondere aus Fig. 3 ersichtlich ist, ist der am Gleitschuh 16 angebrachte Zapfen 19 am dem Gleitschuh 16 abgewandten Endbereich mit einer Bohrung 25 versehen, deren Wandung einen Schlitz 26 aufweist. Am äusseren Rand dieser Bohrung 25 ist ein nach aussen ragender Kragen 27 angeformt. Dadurch wird zwischen Zapfen 19 und Gelenk 10 eine Schnappverbindung erhalten, was eine einfache Montage der Gelenke 10 der Brücke 9 an den Zapfen 19 dieser Gleitschuhe 16 ermöglicht.

Die Lagerelemente 4 sind so am jeweiligen Längsträger 3 angeordnet, dass die Abrundungen 24 der jeweils einander gegenüberliegenden Gleitschuhe 16 aneinander stossen. Im unbelasteten Zustand der Lagerelemente sind diese Gleitschuhe 16 in einer mittleren Position in der jeweiligen Führungsschiene 13, so dass sie auf beide Seiten verschoben werden können.

Wie aus Fig. 6 und 7 ersichtlich ist, werden im belasteten Zustand die Lagerelemente 4 nach unten gedrückt, das jeweilige Brückenelement 9 wird gespreizt, die beiden Gleitschuhe 16, die das entsprechende Brückenelement 9 tragen, werden auseinandergedrückt. Die Gleitschuhe 16 verschieben sich somit gegen die benachbarten Gleitschuhe 16 des benachbarten Lagerelementes 4; wenn dieses weniger belastet ist, wird das entsprechende Brückenelement 9 durch die zusammengeschobenen Gleitschuhe 16 zusammengedrückt, was zur Folge hat, dass das entsprechende Lagerelement 4 angehoben wird. Dadurch wird erreicht, dass die Unterstützung eines Körpers, welcher auf einem entsprechend ausgestatteten Bett liegt, in optimaler Weise erfolgt, stark belastete Lagerelemente 4 können nach unten ausweichen, benachbarte, weniger stark belastete Lagerelemente 4 haben die Tendenz, auf die entsprechende Körperstelle einen Druck auszuüben, was eine bessere Lage des Körpers und somit einen besseren Komfort ermöglicht.

Es ist nicht erforderlich, derartige interaktive Lagerelemente über die ganze Länge eines Bettes anzuordnen, wie dies aus Fig. 2 ersichtlich ist. Es dürfte in den meisten Fällen genügen, wenn der Rückenauflageteil 6 und der Oberschenkelauflageteil 7 mit derartigen Lagerelementen 4 ausgestattet ist, während Kopfteil 5 und Fussteil 8 Lagerelemente aufweisen können, bei welchen die jeweiligen Zapfen direkt fix am Längsträger befestigt sind.

Wie insbesondere aus Fig. 8 ersichtlich ist, lassen sich derartige Lagerelemente 4 insbesondere auch in Untermatratzen von Betten einsetzen, bei welchen der jeweilige Längsträger 3 in einzelne, verstellbare Bereiche unterteilt ist und so, wie dies aus Fig. 2 ersichtlich ist, verstellt werden kann. Bei Hochschwenken des Rückenauflageteils und des Oberschenkelauflageteils fahren die einzelnen Elemente des Längsträgers 3 im Schwenkbereich auseinander, demzufolge gelangen auch die einander gegenüberstehenden Gleitschuhe 16 der in diesem Schwenkbereich angeordneten Lagerelemente ausser Kontakt. Die Interaktivität zwischen den voneinander "getrennten" Lagerelementen ist dadurch ausgeschaltet, diese ausgleichende Abstützung ist aber bei einem Körper in sitzender Position auch nicht erforderlich.

Beim Absenken der einzelnen Elemente des Längsträgers 3 in die gestreckte beziehungsweise in die Liegeposition kommen die Gleitschuhe 16 der in diesen Bereichen angeordneten Lagerelementen wieder in Kontakt miteinander, was durch die abgerundeten Endbereiche der Gleitschuhe 16 problemlos ermöglicht wird. Die gewünschte Interaktivität der benachbarten Lagerelemente ist wieder voll funktionsfähig.

Wie ebenfalls aus Fig. 8 ersichtlich ist, kann das erste bzw. das letzte Lagerelement, das den interaktiven Bereich der Untermatratze begrenzt und das beispielsweise in Fig. 8 ganz rechts dargestellt ist, mit quasi einer halben Führungsschiene 13' ausgestattet sein, auf welcher lediglich ein Gleitschuh 16' angeordnet und gegen den benachbarten Gleitschuh 16 des benachbarten Lagerelementes 4 gerichtet ist. Das eine Gelenk 10 des Brückenelementes 9 ist auf dem Zapfen 19' dieses Gleitschuhs 16' aufgesteckt, während das andere Gelenk 10 des Brückenelementes 9 auf einen Zapfen 19" aufgesetzt ist, der am Längsträger 3 selbst befestigt ist.

Die Lagerelemente 4 können innenseitig oder aussenseitig am jeweiligen Längsträger 3 angeordnet werden, abhängig davon, ob die Stützlatten 2 mehr oder weniger über die Aussenseite des Längsträgers 3 hinausragen soll. Die Lagerelemente können in bekannter Weise aus einem dauerelastischen Kunststoff hergestellt werden, beispielsweise aus dem unter der Bezeichnung "Hytrel" von der Firma Dupon Luxemburg auf dem Markt angebotenen thermoplastischen Polyester-Elastomer.

Mit diesen erfindungsgemässen Lagerelementen wird eine interaktive Abstützung eines auf einem Bett liegenden Körpers erreicht, wobei dieses Bett ohne Weiteres verstellbar sein kann.

## Patentansprüche

1. Lagereinrichtung mit Lagerelementen (4) für die Halterung von Stützlatten (2) an den Längsträgern (3) einer Untermatratze (1) eines Bettes, bei welcher jedes Lagerelement (4) umfassend Taschen (12) für die Aufnahme der Endbereiche der Stützlatten (2), die quer zu den Längsträgern (3) ausgerichtet sind, ein Brückenelement (9), das elastisch ist und dessen beide Enden als Gelenke (10) ausgebildet sind, umfasst, welche auf Zapfen (19) aufgesteckt sind, die am Längsträger (3) befestigbar sind, und Federelemente (11), mittels welchen die Taschen (12) und das Brückenelement (9) federnd miteinander verbunden sind, **dadurch gekennzeichnet, dass** mindestens einem Teil der über den jeweiligen Längsträger (3) verteilt angeordneten Brückenelemente (9) jeweils eine Führungsschiene (13) zugeordnet ist, welche am jeweiligen Längsträger (3) befestigbar ist, auf welcher Führungsschiene (13) Gleitschuhe (16) in Längsrichtung des Längsträgers (3) verschiebbar gelagert sind und an jedem Gleitschuh (16) jeweils ein Zapfen (19) angebracht ist, auf welchen das Brückenelement (9), das eine gegen die Stützlatten (2) hin gerichtete Wölbung aufweist, aufgesteckt ist, und die dem Brückenelement (9) in Längsrichtung abgewandte Stirnseite (23) eines Gleitschuhs (16) an der entsprechenden Stirnseite (23) des Gleitschuhs (16) des benachbarten Brückenelements (9) zur Anlage kommt.

2. Lagereinrichtung nach Anspruch 1, **dadurch gekennzeichnet, dass** an den beiden Längsrandbereichen der Führungsschienen (13) Führungsrippen (15) angebracht sind.

3. Lagereinrichtung nach Anspruch 2, **dadurch gekennzeichnet, dass** an den Gleitschuhen (16) Führungsrillen (17) angebracht sind, deren Ränder (18) die Führungsrippen (15) der Führungsschienen (13) umgreifen.

4. Lagereinrichtung nach einem der Ansprüche 1 bis 3, **dadurch gekennzeichnet, dass** die Führungsschienen (13) mit Bolzen (14) ausgestattet sind, mittels welchen diese Führungsschienen (13) am jeweiligen Längsträger (3) befestigbar sind.

5. Lagereinrichtung nach einem der Ansprüche 1 bis 4, **dadurch gekennzeichnet, dass** die Stirnseiten (23) der Gleitschuhe (16), welche mit der entsprechenden Stirnseite (23) der benachbarten Gleitschuhe (16) zur Anlage kommen, jeweils mit einer Abrundung (24) versehen sind.

6. Lagereinrichtung nach einem der Ansprüche 1 bis 5, **dadurch gekennzeichnet, dass** jeder Gleitschuh (16) mit einem Schnapphaken (20) ausgestattet ist.

7. Lagereinrichtung nach Anspruch 6, **dadurch gekennzeichnet, dass** jede Führungsschiene (13) mit Anschlägen (22) ausgestattet, in welche die Schnapphaken (20) einrastbar sind.

8. Lagereinrichtung nach einem der Ansprüche 1 bis 7, **dadurch gekennzeichnet, dass** der an den Gleitschuhen (16) angebrachte Zapfen (19) am dem Gleitschuh (16) abgewandten Endbereich mit einer Bohrung (25) versehen ist und die Wandung einen Schlitz (26) aufweist, und dass am äusseren Rand ein Kragen (27) angeformt ist.

9. Lagereinrichtung nach einem der Ansprüche 1 bis 8, **dadurch gekennzeichnet, dass** dieses aus einem dauerelastischen Kunststoff hergestellt ist.

## Claims

1. Mounting arrangement having mounting elements (4) for securing support slats (2) on the longitudinal supports (3) of a lower mattress frame of a bed, each mounting element (4) comprising
a bridge element (9) having pockets (12) for receving the end portions of the support slats (2), the support slats (2) being arranged orthogonal to the longitudinal supports (3), the bridge element (9) being elastic, and both ends of the bridge element (9) being formed as pivot joints (10) mounted on pins (19) attachable to the longitudinal supports, and
spring elements (11) elastically connecting the pockets (12) to the bridge element (9),
**characterised in that**
a guide track (13) is provided on at least a portion of the bridge elements distributed along each longitudinal support (3), the guide track being attachable to the longitudinal support,
sliding blocks (16), mounted slideably along the guide track (13), each sliding block (16) having a pin (19) on to which the bridge element (9) fits, the bridge element (9) having a concave curvature facing the support slats (2),
the end (23) of a sliding block (16), distant from the bridge element in the longitudinal direction, abut against the corresponding end (23) of the sliding block (16) of the adjacent bridge element (9).

2. Mounting arrangement according to claim 1, **characterised in that** guide ribs (15) are provided on both longitudinal edge regions of the guide tracks (13).

3. Mounting arrangement according to claim 2, **characterised in that** guide channels (17) are provided on the sliding blocks (16), the sides (18) of the guide channels (17) extending around the guide ribs (15) of the guide tracks (13).

4. Mounting arrangement according to one of claims 1 to 3, **characterised in that** the guide tracks (13) are provided with bolts (14) for securing the guide tracks (13) to the respective longitudinal supports (3).

5. Mounting arrangement according to one of claims 1 to 4, **characterised in that** the ends (23) of the sliding blocks (16), which abut against the corresponding ends of the adjacent sliding blocks (16), have a rounded shape.

6. Mounting arrangement according to one of claims 1 to 5, **characterised in that** each sliding block is provided with a snap-in catch (20).

7. Mounting arrangement according to claim 6, **characterised in that** each guide track (13) is provided with stops (22) into which the snap-in catches (20) can be clickably engaged.

8. Mounting arrangement according to one of claims 1 to 7, **characterised in that** the pin (19) attached to the sliding blocks (16) is provided with a hole in its distal end region away from the sliding block (16), that the wall of the pin comprises a slit (26), and that a collar (27) is formed at the outer rim.

9. 8. Mounting arrangement according to one of claims 1 to 8, **characterised in that** it is manufactured from a durably elastic plastics material.

## Revendications

1. Dispositif de support avec des éléments de support (4) pour le maintien de lattes d'appui (2) sur les longerons (3) d'un sommier (1) d'un lit, dans lequel chaque élément de support (4) comprenant des poches (12) pour le logement des zones d'extrémité des lattes d'appui (2) qui sont orientées transversalement aux longerons (3), un élément de pont (9) qui est élastique et dont les deux extrémités sont réalisés comme des articulations (10) qui sont placées sur des tenons (19) fixables sur le longeron (3) et des éléments de ressort (11) au moyen desquels sont reliés entre eux les poches (12) et l'élément de pont (9) de manière élastique, **caractérisé en ce qu'**au moins une partie des éléments de pont (9) disposés répartis sur le longeron respectif (3) est associée respectivement à un rail de guidage (13) qui est fixable sur le longeron respectif (3), rail de guidage (13) sur lequel sont logés des patins coulissants de glissement (16) dans le sens longitudinal du longeron (3) et sur chaque patin de glissement (16) est placé respectivement un tenon (19) sur lequel est placé l'élément de pont (9) qui présente un bombement dirigé en direction des lattes de soutien (2) et la face avant (23) d'un patin de glissement(16), détournée de l'élément de pont (9) dans le sens longitudinal, vient s'appliquer contre la face avant correspondante (23) du patin de glissement (16) de l'élément de pont voisin (9).

2. Dispositif de support selon la revendication 1, **caractérisé en ce que** des nervures de guidage (15) sont disposées sur les deux zones de bordure longitudinale des rails de guidage (13).

3. Dispositif de support selon la revendication 2, **caractérisé en ce que** sur les patins de glissement (16) sont disposées des rainures de guidage (17) dont les bords (18) entourent les nervures de guidage (15) des rails de guidage (13).

4. Dispositif de support selon l'une des revendications 1 à 3, **caractérisé en ce que** les rails de guidage (13) sont munis de boulons (14) au moyen desquels ces rails de guidage (13) peuvent être fixés sur le longeron respectif (3).

5. Dispositif de support selon l'une des revendications 1 à 4, **caractérisé en ce que** les faces avant (23) des patins de glissement (16) qui viennent s'appliquer contre la face avant correspondante (23) des patins de glissement voisins (16) sont munies respectivement d'un arrondi (24).

6. Dispositif de support selon l'une des revendications 1 à 5, **caractérisé en ce que** chaque patin de glissement (16) est muni d'un crochet d'enclenchement (20).

7. Dispositif de support selon la revendication 6, **caractérisé en ce que** chaque rail de guidage (13) est muni de butées (22) dans lesquelles les crochets d'enclenchement (20) sont encliquetables.

8. Dispositif selon l'une des revendications 1 à 7, **caractérisé en ce que** le tenon (19) disposé sur les patins de glissement (16) est muni sur la zone d'extrémité détournée du patin de glissement (16) d'un perçage (25) et la paroi présente une fente (26) et **en ce qu'**une collerette (27) est moulée sur le bord externe.

9. Dispositif selon l'une des revendications 1 à 8, **caractérisé en ce que** celui-ci est fabriqué en matière plastique élastique permanent.
